# EUROPÄISCHE PATENTSCHRIFT

(11) **EP 2 138 374 B1**
(45) Veröffentlichungstag und Bekanntmachung des Hinweises auf die Patenterteilung: **15.08.2012**
(21) Anmeldenummer: 09163486.5
(22) Anmeldetag: 23.06.2009
(51) Int. Cl.: B61L 27/00, B61L 15/00

(54) **Verfahren zum Bestimmen einer Zustandsgröße eines Güterwagens, Telematikgerät sowie Güterwagen**
Method for determining a variable state of a goods vehicle, telematics device and goods vehicle
Procédé de détermination d'une grandeur d'état d'un wagon de marchandises, appareil de télématique et wagon de marchandises

(30) Priorität: 27.06.2008 DE 102008030989
(43) Veröffentlichungstag der Anmeldung: 30.12.2009
(73) Patentinhaber: SIEMENS AKTIENGESELLSCHAFT, 80333 München (DE)
(72) Erfinder: Windolf, Wolfgang, 38179 Schwülper (DE); Faubel, Peter Dr., 38154 Königslutter (DE)

(56) Entgegenhaltungen:
- EP-A2- 1 746 010
- WO-A1-2005/082696
- WO-A1-2005/105536
- DE-A1- 4 408 261

## Beschreibung

Im Rahmen des Betriebs von Güterwagen besteht häufig die Anforderung, eine Zustandsgröße oder mehrere Zustandsgrößen eines Güterwagens des spurgeführten Verkehrs automatisch zu ermitteln. So ermöglicht es die Übertragung entsprechender Zustandsgrößen von dem Güterwagen an eine Zentrale, den Zustand sowie gegebenenfalls die Funktionsfähigkeit des Güterwagens zu überwachen. Für eine entsprechende Übertragung wird seitens des Güterwagens üblicherweise ein Telematikgerät eingesetzt, das an dem jeweiligen Güterwagen montiert ist. Üblicherweise umfasst ein solches Telematikgerät eine Übertragungseinrichtung, die zur Datenübertragung von dem Güterwagen über ein Mobilfunknetz an die Zentrale dient. Eine solche Datenübertragung kann hierbei beispielsweise mittels SMS (Short Message Service) erfolgen. Darüber hinaus kann ein Telematikgerät auch weitere Komponenten aufweisen, wie beispielsweise ein Satellitenortungsgerät, welches es dem Telematikgerät ermöglicht, seine eigene Position und damit auch die Position des Güterwagens präzise zu ermitteln. Eine Übertragung dieser Information an die Zentrale ermöglicht beispielsweise eine Überwachung des Aufenthaltsortes sowie des Laufweges des Güterwagens. Eine Anordnung mit einem Güterwagen und einem Satellitenortungsgerät ist beispielsweise aus der veröffentlichten internationalen Anmeldung WO 2005/082696 A1 bekannt.

Der vorliegenden Erfindung liegt die Aufgabe zugrunde, ein besonders einfaches und zugleich leistungsfähiges Verfahren zum Bestimmen einer Zustandsgröße eines Güterwagens des spurgeführten Verkehrs anzugeben.

Die Aufgabe wird erfindungsgemäß gelöst durch ein Verfahren zum Bestimmen einer Zustandsgröße eines Güterwagens des spurgeführten Verkehrs, bei dem ein Funksignal von einem in oder an dem Güterwagen angebrachten Sender ausgesendet wird, das Funksignal von einem Empfänger empfangen wird, der Bestandteil eines Telematikgerätes des Güterwagens ist, und zumindest eine Kenngröße des empfangenen Funksignals ermittelt sowie aus der ermittelten zumindest einen Kenngröße die Zustandsgröße bestimmt wird, wobei zumindest die Signalstärke als Kenngröße des empfangenen Funksignals ermittelt wird.

Das erfindungsgemäße Verfahren ist vorteilhaft, da es einen Verzicht auf spezielle Sensoren zum Bestimmen der Zustandsgröße ermöglicht. So wird ein von einem in oder an dem Güterwagen angebrachten Sender ausgesendetes Funksignal vorteilhafterweise von einem Empfänger empfangen, der Bestandteil eines Telematikgerätes des Güterwagens ist. Empfangsseitig, d.h. seitens des Telematikgerätes, ist es nun möglich, aus dem empfangenen Funksignal zumindest eine Kenngröße dieses Signals zu ermitteln sowie aus dieser ermittelten zumindest einen Kenngröße die Zustandsgröße zu bestimmen. Gegenüber einer denkbaren Anordnung, bei der eine Zustandsgröße durch einen in oder an dem Güterwagen angebrachten Sensor bestimmt wird und die entsprechende Information anschließend drahtlos oder drahtgebunden von dem Sensor an das Telematikgerät übermittelt wird, bietet das erfindungsgemäße Verfahren erhebliche Vorteile. So ist eine in der Regel mit erheblichen Kosten verbundene Verlegung von Kabeln, die darüber hinaus vandalismusgefährdet sind und deshalb üblicherweise in geeigneten Schutzrohren zu verlegen sind, nicht erforderlich. Im Vergleich zu einer drahtlosen Übertragung der Zustandsgröße von einem Sensor an das Telematikgerät weist das erfindungsgemäße Verfahren den grundlegenden Vorteil auf, dass lediglich ein Sender erforderlich ist, d.h. auf einen separaten Sensor wird vorteilhafterweise verzichtet. Aufgrund der Reduzierung der zur Bestimmung der Zustandsgröße des Güterwagens erforderlichen Komponenten ist das erfindungsgemäße Verfahren darüber hinaus besonders robust und zuverlässig, da die Gefahr der Beschädigung von für die Bestimmung der Zustandsgröße verwendeten Komponenten aufgrund der Vereinfachung der Anordnung erheblich reduziert wird.

Die Frequenz des im Rahmen des erfindungsgemäßen Verfahrens verwendeten Funksignals wird vorteilhafterweise in Abhängigkeit von den jeweiligen Anforderungen und Randbedingungen gewählt. So kann die Frequenz beispielsweise im UHF (Ultrahochfrequenz)-Bereich, d.h. etwa im Bereich zwischen 300 MHz und 3 GHz, liegen.

Die Ermittlung der Signalstärke als Kenngröße des empfangenen Funksignals ist vorteilhaft, da es sich bei der Signalstärke um eine einfach zu ermittelnde und auf Änderungen des Zustandes des Güterwagens besonders sensitive Kenngröße handelt.

In einer bevorzugten Ausführungsform ist das erfindungsgemäße Verfahren derart ausgestaltet, dass die Zustandsgröße unter Verwendung zumindest eines bekannten Schwellenwertes der zumindest einen Kenngröße und/oder von bekannten, von dem Wert der jeweiligen Zustandsgröße abhängigen Referenzwerten der zumindest einen Kenngröße bestimmt wird. Hierbei handelt es sich um besonders einfache Vorgehensweisen, um aus der ermittelten zumindest einen Kenngröße die Zustandsgröße zu bestimmen.

Vorzugsweise ist das erfindungsgemäße Verfahren derart ausgeführt, dass von dem Sender ein Funksignal in Form eines zyklischen Präsenzsignals ausgesendet wird. Dies bietet den Vorteil, dass eine zyklische Aussendung des Funksignals die Bestimmung der Zustandsgröße seitens des Telematikgerätes in regelmäßigen zeitlichen Abständen ermöglicht. Vorzugsweise ist das Funksignal hierbei derart kodiert, dass dem Empfänger beziehungsweise dem Telematikgerät eine eindeutige Identifizierung des Senders ermöglicht wird. Hierdurch wird einerseits vermieden, dass das Telematikgerät Funksignale von Sendern benachbarter Güterwagen empfängt, auswertet und die ermittelte Zustandsgröße auf den Güterwagen bezieht, in oder an dem es angebracht ist. Darüber hinaus ermöglicht eine Kodierung des Funksignals auch in solchen Fällen, in denen mehrere Sender in oder an dem Güterwagen angebracht sind, die jeweils ein Funksignal aussenden, seitens des Telematikgerätes eine zuverlässige Unterscheidung der empfangenen Funksignale. Hierdurch wird es beispielsweise ermöglicht, mehrere, unterschiedliche Zustandsgrößen des Güterwagens unter Verwendung mehrerer Sender aber eines einzigen Empfängers sowie eines einzigen Telematikgerätes zu bestimmen.

Vorteilhafterweise kann das erfindungsgemäße Verfahren auch derart ausgestaltet sein, dass ein Ausfall des Senders empfangsseitig anhand eines Ausbleibens des Präsenzsignals erkannt wird. Hierdurch wird es dem Telematikgerät beispielsweise ermöglicht, eine entsprechende Fehlermeldung, die eine Information über den Ausfall des Senders beinhaltet, an eine Zentrale oder Überwachungseinrichtung zu übermitteln.

Grundsätzlich ermöglicht das erfindungsgemäße Verfahren die Bestimmung beliebiger Zustandsgrößen. Einzige Voraussetzung hierbei ist, dass unterschiedliche Werte der Zustandsgröße zu einem für eine Unterscheidung ausreichenden Unterschied der verwendeten Kenngröße des empfangenen Funksignals führen. Dies kann beispielsweise dadurch geschehen, dass in einem Zustand eine größere Dämpfung des Funksignals erfolgt als in dem anderen Zustand.

In einer besonders bevorzugten Weiterbildung des erfindungsgemäßen Verfahrens wird eine den Beladungszustand des Güterwagens angebende Zustandsgröße bestimmt. Dies ist vorteilhaft, da im Rahmen von Telematiklösungen häufig Bedarf besteht, den Beladungszustand von Eisenbahngüterwagen automatisch zu ermitteln. Die genannte bevorzugte Weiterbildung des erfindungsgemäßen Verfahrens basiert darauf, dass auch im beladenen Zustand des Güterwagens ein, wenn auch in der Regel schwächeres, Funksignal des Senders von dem Empfänger empfangen werden kann. Hierdurch wird es möglich, den beladenen Zustand des Güterwagens von einem Ausfall des Senders zu unterscheiden, da im letzteren Fall das Funksignal vollständig entfällt. Da die Entfernung zwischen dem Sender und dem Telematikgerät beziehungsweise dem Empfänger unabhängig von dem Beladungszustand des Güterwagens unverändert bleibt und die ausgesendete Feldstärke des verwendeten Senders ebenfalls als im Wesentlichen konstant angenommen wird, hängt beispielsweise die Signalstärke beziehungsweise Empfangsfeldstärke, die von dem Empfänger empfangen wird, im Wesentlichen von gegebenenfalls im Übertragungsweg befindlichen Gegenständen ab. Da die Ladung eines Güterwagens typischerweise eine Übertragungsdämpfung bewirkt beziehungsweise das Funksignal absorbiert, ermöglicht es die bevorzugte Weiterbildung des erfindungsgemäßen Verfahrens vorteilhafterweise den Beladungszustand des Güterwagens automatisch zu detektieren.

In einer weiteren bevorzugten Ausführungsform des erfindungsgemäßen Verfahrens wird eine die Lage eines Objektes, insbesondere die Stellung eines Hebels oder die Position einer Stange, angebende Zustandsgröße bestimmt. Auch zum Zwecke der Bestimmung der Lage eines Objektes ist das Verfahren besonders einfach und kostengünstig einsetzbar. So werden beispielsweise die Kosten für die Verlegung von Kabeln eingespart, wobei entsprechende Kabel darüber hinaus einer erheblichen Beschädigungsgefahr unterliegen würden.

Um die Lage des Objektes bestimmen zu können, ist vorteilhafterweise an dem zu überwachenden Objekt, d.h. beispielsweise einem Hebel, einer Drehachse, um die ein Hebel befestigt ist oder einer Betätigungsstange, ein Dämpfungselement oder Dämpfungsmaterial montiert, durch welches eine Abschwächung beziehungsweise Bedämpfung des Funksignals bewirkt wird. Darüber hinaus sind auch Anordnungen denkbar, bei denen auf ein entsprechendes zusätzliches Dämpfungselement aufgrund der konkreten Gegebenheiten verzichtet werden kann, da sich in den unterschiedlichen Lagen des Objektes ohne weitere Maßnahmen bereits Änderungen des Funksignals ergeben, die zu einer Kenngröße des empfangenen Funksignals führen, welche eine zuverlässige Bestimmung der Lage des Objektes ermöglicht.

Zur Verstärkung eines Bedämpfungseffekts des Funksignals kann sendeseitig eine geeignete Sendeantenne verwendet werden, deren Abstrahlungsrichtung beispielsweise im Wesentlichen in Richtung eines Bedämpfungsbleches zeigt. Dabei kann eine unerwünschte seitliche Abstrahlung erforderlichenfalls zusätzlich durch eine Abschirmung weiter reduziert werden, um z.B. den aus unterschiedlichen Hebelstellungen resultierenden Effekt in der Kenngröße möglichst groß zu gestalten. Weiterhin kann das zur Positionsidentifizierung, d.h. zur Bestimmung der Lage des Objektes, verwendete Dämpfungsmaterial so ausgelegt werden, dass im verwendeten Frequenzbereich des Senders eine ausgeprägte Dämpfung des Funksignals entsteht.

Bei der beschriebenen Weiterbildung des erfindungsgemäßen Verfahrens ist es auch denkbar, dass der Sender am zu überwachenden Objekt selbst montiert wird. Die Lage des Objektes wird in diesem Fall dadurch detektiert, dass durch die in Abhängigkeit von der Position des Objektes unterschiedliche Orientierung der Abstrahlrichtung das Funksignal auf unterschiedlich reflektierende oder dämpfende Materialien trifft und hierdurch beispielsweise am Empfänger des Telematikgerätes eine unterschiedliche Signalstärke ermittelt wird.

Vorzugsweise erfolgt die Montage des Senders und/oder eines Dämpfungselementes derart, dass ein als unwichtiger oder als vergleichsweise unsicher angesehener Zustand ein niedrigeres Empfangssignal bewirkt. Dies bietet den Vorteil, dass ein Manipulationsversuch durch Abschalten beziehungsweise Abschatten des Senders beziehungsweise Empfängers nicht zu einem sicherheitskritischen Zustand führt.

Weiterhin kann das erfindungsgemäße Verfahren vorteilhafterweise auch derart ausgeprägt sein, dass eine den Öffnungszustand einer Tür des Güterwagens angebende Zustandsgröße bestimmt wird. Dies ist vorteilhaft, da eine unerwartete Türöffnung im Allgemeinen ein Hinweis auf eine Unregelmäßigkeit liefert, d.h. beispielsweise ein Anzeichen für einen Diebstahlversuch sein kann. Die Bestimmung einer den Öffnungszustand einer Tür des Güterwagens angebenden Zustandsgröße ist möglich, da beispielsweise die Empfangsfeldstärke des Funksignals von im Übertragungsweg befindlichen Hindernissen abhängt. Sofern es sich bei der Tür beispielsweise um eine Metalltür handelt, so bewirkt dieser eine starke Dämpfung des Empfangssignals. Vorteilhafterweise liegt die Frequenz des verwendeten Funksignals im UHF-Bereich und ist so gewählt, dass bereits eine geringe Öffnung der Tür beziehungsweise der Türen ein signifikantes Austreten des Funksignals aus dem Güterwagen ermöglicht. Dabei ist der Sender vorteilhafterweise innerhalb des Güterwagens angeordnet.

Die vorliegende Erfindung betrifft weiterhin ein Telematikgerät.

Hinsichtlich des Telematikgerätes liegt der vorliegenden Erfindung die Aufgabe zugrunde, ein Telematikgerät anzugeben, das ein besonders einfaches und zugleich leistungsfähiges Verfahren zum Bestimmen einer Zustandsgröße eines Güterwagens des spurgeführten Verkehrs unterstützt.

Diese Aufgabe wird erfindungsgemäß gelöst durch ein Telematikgerät für einen Güterwagen des spurgeführten Verkehrs mit einem Empfänger zum Empfangen eines Funksignals und einer Einrichtung zum Ermitteln zumindest einer Kenngröße für das durch den Empfänger empfangene Funksignal und zum Bestimmen einer Zustandsgröße des Güterwagens aus der ermittelten zumindest einen Kenngröße, wobei die Einrichtung zum Ermitteln zumindest der Signalstärke als Kenngröße des Funksignals ausgebildet ist.

Die Vorteile des erfindungsgemäßen Telematikgerätes sowie seiner im Folgenden beschriebenen bevorzugten Weiterbildungen entsprechen im Wesentlichen denjenigen des erfindungsgemäßen Verfahrens sowie der bevorzugten Weiterbildung desselben. So ermöglicht es das erfindungsgemäße Telematikgerät insbesondere, eine Zustandsgröße des Güterwagens ohne einen separaten Sensor, d.h. sensorfrei, zu bestimmen.

In einer weiteren bevorzugten Ausführungsform ist das erfindungsgemäße Telematikgerät derart ausgeführt, dass die Einrichtung zum Bestimmen der Zustandsgröße unter Verwendung eines bekannten Schwellenwertes der zumindest einen Kenngröße und/oder von bekannten, von dem Wert der jeweiligen Zustandsgröße abhängigen Referenzwerten der zumindest einen Kenngröße ausgebildet ist.

Vorzugsweise kann das erfindungsgemäße Telematikgerät auch derart ausgeprägt sein, dass die Einrichtung zum Bestimmen einer den Beladungszustand des Güterwagens angebenden Zustandsgröße ausgebildet ist.

In einer weiteren bevorzugten Ausführungsform des erfindungsgemäßen Telematikgerätes ist die Einrichtung zum Bestimmen einer die Lage eines Objektes, insbesondere die Stellung eines Hebels oder die Position einer Schubstange, angebenden Zustandsgröße ausgebildet.

Darüber hinaus kann das erfindungsgemäße Telematikgerät vorteilhafterweise auch derart weitergebildet sein, dass die Einrichtung zum Bestimmen einer den Öffnungszustand einer Tür des Güterwagens angebenden Zustandsgröße ausgebildet ist.

In einer weiteren bevorzugten Ausgestaltung ist das erfindungsgemäße Telematikgerät zum Verarbeiten von Funksignalen ausgebildet, die von unterschiedlichen Sendern empfangen werden. Hierdurch wird es vorteilhafterweise ermöglicht, dass mittels mehrerer Sender die Bestimmung der Zustandsgröße oder auch die Bestimmung mehrerer Zustandsgrößen erfolgt.

Die vorliegende Erfindung umfasst darüber hinaus einen Güterwagen des spurgeführten Verkehrs mit einem erfindungsgemäßen Telematikgerät beziehungsweise mit einem Telematikgerät gemäß einer der zuvor beschriebenen bevorzugten Weiterbildungen des erfindungsgemäßen Telematikgerätes.

Hinsichtlich der Vorteile des erfindungsgemäßen Güterwagens sowie der im Folgenden beschriebenen bevorzugten Weiterbildungen des erfindungsgemäßen Güterwagens sei auf die entsprechenden vorstehenden Ausführungen im Zusammenhang mit dem erfindungsgemäßen Verfahren und dem erfindungsgemäßen Telematikgerät sowie den jeweiligen bevorzugten Weiterbildungen verwiesen.

Vorzugsweise ist der erfindungsgemäße Güterwagen derart ausgestaltet, dass er zumindest einen Sender zum Aussenden des Funksignals aufweist.

In einer weiteren bevorzugten Ausführungsform ist der erfindungsgemäße Güterwagen derart ausgeprägt, dass der Sender zum Aussenden eines Funksignals in Form eines zyklischen Präsenzsignals ausgebildet ist.

Darüber hinaus kann der erfindungsgemäße Güterwagen vorteilhafterweise auch derart ausgestaltet sein, dass die Einrichtung zum Erkennen eines Ausfalls des Senders anhand eines Ausbleibens des Präsenzsignals ausgebildet ist.

In einer besonders bevorzugten Weiterbildung ist der erfindungsgemäße Güterwagen derart ausgestaltet, dass der Güterwagen ein Dämpfungselement aufweist, das derart angeordnet ist, dass unterschiedliche Lagen eines Objektes, insbesondere unterschiedliche Stellungen eines Hebels oder unterschiedliche Positionen einer Schubstange, zu unterscheidbaren Werten der zumindest einen Kenngröße führen. Dabei kann das Dämpfungselement vorteilhafterweise an einer beliebigen Komponente des Güterwagens, einschließlich dem Objekt selbst, angebracht sein.

Vorteilhafterweise ist der erfindungsgemäße Güterwagen derart weitergebildet, dass der Sender derart an oder in dem Güterwagen angebracht ist, dass eine den Beladungszustand des Güterwagens angebende Zustandsgröße bestimmbar ist.

In einer weiteren bevorzugten Ausführungsform des erfindungsgemäßen Güterwagens ist der Sender derart an oder in dem Güterwagen angebracht, dass eine die Lage eines Objektes, insbesondere die Stellung eines Hebels oder die Position einer Schubstange, angebende Zustandsgröße bestimmbar ist.

Vorteilhafterweise kann der erfindungsgemäße Güterwagen auch derart ausgeführt ist, dass das Telematikgerät in einem Fehlerfall einen sicherheitskritischen Wert der Zustandsgröße bestimmt beziehungsweise annimmt.

Im Folgenden wird die Erfindung anhand von Ausführungsbeispielen näher erläutert. Hierzu zeigt
- Figur 1: in einer schematischen Skizze ein erstes Ausführungsbeispiel eines erfindungsgemäßen Güterwagens im unbeladenen Zustand,
- Figur 2: in einer schematischen Skizze den Güterwagen der Figur 1 im beladenen Zustand,
- Figur 3: in einer schematischen Skizze ein zweites Ausführungsbeispiel eines erfindungsgemäßen Güterwagens im unbeladenen Zustand,
- Figur 4: in einer schematischen Skizze den Güterwagen der Figur 3 im beladenen Zustand,
- Figur 5: in einer schematischen Skizze ein drittes Ausführungsbeispiel des erfindungsgemäßen Güterwagens im unbeladenen Zustand,
- Figur 6: den Güterwagen der Figur 5 im beladenen Zustand,
- Figur 7: in einer schematischen Skizze ein viertes Ausführungsbeispiel eines erfindungsgemäßen Güterwagens in einem Zustand mit geöffneter Tür und
- Figur 8: den Güterwagen der Figur 7 in einem Zustand mit geschlossener Tür.

In den einzelnen Figuren sind aus Gründen der Übersichtlichkeit für gleiche oder zumindest im Wesentlichen gleich wirkende Komponenten identische Bezugszeichen verwendet.

Figur 1 zeigt in einer schematischen Skizze ein erstes Ausführungsbeispiel eines erfindungsgemäßen Güterwagens im unbeladenen Zustand. Im Einzelnen ist ein Güterwagen G in Form eines Containertragwagens bzw. Autotransportwagens dargestellt. Um eine Beladung durch Container bzw. Fahrzeuge zu detektieren weist der Güterwagen G an einer geeigneten Position versenkt in der Ladefläche Sender S1 und S2 auf. Dabei ist die Position der Sender S1, S2 derart gewählt, dass sie sich jeweils unter einem gegebenenfalls vorhandenen Container bzw. Fahrzeug befinden. Neben den Sendern S1 und S2 weist der Güterwagen G ein Telematikgerät T mit einem Empfänger E und einer Einrichtung EINR auf.

Um eine den Beladungszustand des Güterwagens G angebende Zustandsgröße zu bestimmen, senden die Sender S1 und S2 jeweils Funksignale F1, F2 in Form eines zyklischen Präsenzsignals aus. Dabei sind die Funksignale F1, F2 derart kodiert, dass sie den jeweiligen Sendern S1 beziehungsweise S2 zugeordnet werden können, so dass die Position von der das jeweilige Funksignal F1, F2 ausgesendet wird, bekannt ist.

Die ausgesendeten Funksignale F1 und F2 werden von einem Empfänger E empfangen, der Bestandteil des Telematikgerätes T des Güterwagens G ist. Der Empfänger E ist mit einer Einrichtung EINR verbunden, die zum Ermitteln zumindest einer Kenngröße für das durch den Empfänger E empfangene Funksignal F1 beziehungsweise F2 und zum Bestimmen einer Zustandsgröße des Güterwagens G aus der jeweiligen ermittelten zumindest einen Kenngröße ausgebildet ist. Im Rahmen des beschriebenen Ausführungsbeispiels sei dabei angenommen, dass die Einrichtung zum Ermitteln der Signalstärke als jeweiliger Kenngröße der Funksignale F1, F2 ausgebildet ist. Anhand eines Vergleichs der empfangenen Signalstärke des Funksignals F1 sowie der empfangenen Signalstärke des Funksignals F2 ist die Einrichtung EINR des Telematikgerätes T somit in der Lage, den Beladungszustand des Güterwagens G beziehungsweise eine den Beladungszustand des Güterwagens G angebende Zustandsgröße zu bestimmen. Dies kann beispielsweise dadurch erfolgen, dass die jeweils empfangene Signalstärke beziehungsweise Empfangsfeldstärke mit zuvor ermittelten Referenzwerten für einen beladenen sowie einen unbeladenen Güterwagen verglichen wird. Anhand eines entsprechenden Vergleichs wird nun erkannt, dass der Güterwagen G in der in Figur 1 dargstellten Situation im unbeladenen Zustand ist. Diese Information kann nun beispielsweise von dem Telematikgerät T über ein Mobilfunknetz, beispielsweise per SMS, an eine Zentrale oder Überwachungsbeziehungsweise Steuereinrichtung übertragen werden.

Figur 2 zeigt in einer schematischen Skizze den Güterwagen der Figur 1 im beladenen Zustand. Im Unterschied zur in Figur 1 dargestellten Situation ist der Güterwagen G hierbei mit zwei Containern C1 und C2 beladen. Durch die metallenen Container C1, C2 wird entsprechend der Darstellung der Figur 2 eine direkte Übertragung des Funksignals F1 beziehungsweise F2 von den Sendern S1, S2 an den Empfänger E des Telematikgerätes T im Wesentlichen verhindert. Dies hat zur Folge, dass die Übertragung der Funksignale F1 und F2 im Wesentlichen durch Reflektionen an der Umgebung, insbesondere an Komponenten des Güterwagens G bzw. den Containern C1, C2, erfolgt. Hiermit verbunden ist eine deutlich geänderte Signalstärke bzw. Empfangsfeldstärke, die von dem Empfänger E registriert wird. In Abhängigkeit von den jeweiligen Umständen kann diese sogar höher liegen als im unbeladenen Zustand des Güterwagens G, da durch eine geeignete Reflektion der Funksignale F1 beziehungsweise F2 an den Containern C1, C2 bzw. an dem Güterwagen G grundsätzlich auch eine Verstärkung des durch den Empfänger E empfangenen Funksignals möglich ist.

Unabhängig davon, ob in Abhängigkeit von den jeweiligen Umständen eine Verstärkung oder eine Abschwächung des jeweiligen Funksignals F1, F2 durch die Container C1, C2 erfolgt, ermöglichen es beispielsweise durch vorhergehende Vergleichsmessungen erfasste Referenzwerte der Einrichtung EINR des Telematikgerätes T anhand der durch den Empfänger E empfangenen Signalstärke der Funksignale F1, F2 zu bestimmen, ob der Güterwagen G ganz oder teilweise mit Containern C1, C2 beladen ist. Dabei erfolgt die Bestimmung des Beladungszustands des Güterwagens G ausschließlich aus der Signalstärke der seitens des Empfängers E empfangenen Funksignale F1, F2.

Figur 3 zeigt in einer schematischen Skizze ein zweites Ausführungsbeispiel eines erfindungsgemäßen Güterwagens im unbeladenen Zustand. Dargestellt ist ein Güterwagen G in Form eines Schüttgutwagens. Für einen solchen Güterwagentyp ist die Montage eines Senders S an einer Seitenwand des Güterwagens G besonders geeignet. So kann ein entsprechender Sender S beispielsweise versenkt in einer Nut montiert werden. Obwohl das Funksignal F des Senders in Figur 3 lediglich als ein Signal angedeutet ist, kann alternativ anstelle des Senders S auch eine Mehrzahl von Sendern vorgesehen sein. Hierdurch wird es ermöglicht, aufgrund einer unterschiedlichen Montagehöhe der entsprechenden Sender eine Aussage über den ungefähren Befüllungsgrad des Güterwagens G zu erhalten. In dem Ausführungsbeispiel der Figur 3 ermittelt die Einrichtung EINR aus der Signalstärke des empfangenen Funksignals F, dass der Güterwagen G leer, d.h. unbeladen, ist.

Figur 4 zeigt in einer schematischen Skizze den Güterwagen der Figur 3 im beladenen Zustand. Die Beladung des Güterwagens G in Form des Schüttgutwagens kann seitens des Telematikgerätes T durch die Einrichtung EINR anhand einer entsprechend stärkeren Bedämpfung des empfangenen Funksignals F festgestellt werden. Sofern mehrere Sender S in unterschiedlicher Höhe montiert sind, so kann seitens des Telematikgerätes T durch eine Auswertung der kodierten, dass heißt insbesondere den jeweiligen Sender identifizierenden, Funksignale zusätzlich der Füllgrad des Güterwagens G bestimmt werden. Eine entsprechende Bestimmung würde in dem Ausführungsbeispiel der Figur 4 zu dem Ergebnis kommen, dass der Güterwagen G vollständig befüllt ist.

Figur 5 zeigt in einer schematischen Skizze ein drittes Ausführungsbeispiel des erfindungsgemäßen Güterwagens im unbeladenen Zustand. Dargestellt ist ein Güterwagen G in Form eines geschlossenen Güterwagens. Bei einem solchen geschlossenen Güterwagen eignet sich als Anbringungsort des Senders S besonders gut die Decke des Güterwagens G im Innenraum, da hier die Gefahr einer Beschädigung durch die Ladung oder während des Beladungsvorganges durch Ladehilfsmittel vergleichsweise gering ist.

In dem Ausführungsbeispiel der Figur 5 befindet sich keine Ladung in dem Güterwagen G. Die an dem Telematikgerät T ankommende, von dem Empfänger E empfangene Empfangsfeldstärke ist daher vergleichsweise hoch und ermöglicht es somit, den Güterwagen G als unbeladen zu erkennen.

Figur 6 zeigt den Güterwagen der Figur 5 im beladenen Zustand. Im Unterschied zur Figur 5 ist in Figur 6 die Signalstärke des empfangenen Funksignals F aufgrund der Beladung und damit einhergehender Dämpfung und Reflektion vergleichsweise niedrig, so dass seitens der Einrichtung EINR des Telematikgerätes T darauf geschlossen werden kann, dass der Güterwagen beladen ist.

Entsprechend den vorstehenden Ausführungen hängt es somit in der Regel von dem Typ des jeweiligen Güterwagens G ab, wo der Sender S an oder in dem Güterwagen G anzubringen ist, damit eine den Beladungszustand des Güterwagens G angebende Zustandsgröße bestimmbar ist. Entsprechendes gilt analog für den Fall, dass eine die Lage eines Objektes, beispielsweise die Stellung eines Hebels oder die Position einer Schubstange, angebende Zustandsgröße bestimmt werden soll. Auch hier ist die Position des Senders in Abhängigkeit von jeweiligen konkreten Gegebenheiten zu wählen.

Figur 7 zeigt in einer schematischen Skizze ein viertes Ausführungsbeispiel eines erfindungsgemäßen Güterwagens in einem Zustand mit geöffneter Tür. Aufgrund der Öffnung der Tür kann ein von dem Sender S in Form eines zyklischen Präsenzsignals ausgesendetes Funksignal F ungehindert nach außen gelangen kann. Dies hat zur Folge, dass die durch den Empfänger E des Telematikgerätes beziehungsweise der Telematikbox T empfangene Signalstärke vergleichsweise hoch ist. Dies ermöglicht es, seitens des Telematikgerätes T die Tür des Güterwagens G als offen zu erkennen.

Figur 8 zeigt den Güterwagen der Figur 7 in einem Zustand mit geschlossener Tür. In dem Ausführungsbeispiel der Figur 8 wird das Funksignal F in Form des Präsenzsignals durch die metallenen Türen des Güterwagens G weitgehend abgeschirmt. Im Wesentlichen kann das Funksignal F nur noch durch kleine Ritzen oder Löcher beziehungsweise gegebenenfalls durch die hölzerne Bodengruppe des Güterwagens G nach außen dringen und dort durch den Empfänger E des Telematikgerätes T empfangen werden. Somit ist die durch das Telematikgerät T beziehungsweise den Empfänger E empfangene Signalstärke vergleichsweise niedrig, woraus gefolgert werden kann, dass sich der Güterwagen G in einem Zustand befindet, in dem die Tür geschlossen ist.

Es sein darauf hingewiesen, dass insbesondere für Anordnungen mit mehreren Sendern auch unterschiedliche Zustandsgrößen des Güterwagens unter Verwendung eines einzigen Telematikgerätes mit einem einzigen Empfänger bestimmt werden können. Hierzu sind die Funksignale, die von den jeweiligen Sendern ausgesendet werden, vorteilhafterweise kodiert, so dass seitens des Telematikgerätes T eine Identifizierung des aussendenden Senders und damit auch der basierend auf dem jeweiligen empfangenen Signal zu bestimmenden Zustandsgröße ermöglicht wird. Darüber hinaus ist es auch denkbar, dass das Funksignal eines Senders zur Bestimmung mehrerer Zustandsgrößen verwendet werden kann. Voraussetzung ist in diesem Fall jedoch, dass alle möglichen Kombinationen von Werten der Zustandsgrößen aus der zumindest einen Kenngröße des empfangenen Funksignals bestimmbar sind.

## Patentansprüche

1. Verfahren zum Bestimmen einer Zustandsgröße eines Güterwagens (G) des spurgeführten Verkehrs, bei dem
- ein Funksignal (F, F1, F2) von einem in oder an dem Güterwagen (G) angebrachten Sender (S, S1, S2) ausgesendet wird,
- das Funksignal (F, F1, F2) von einem Empfänger (E) empfangen wird, der Bestandteil eines Telematikgerätes (T) des Güterwagens (G) ist, und
- zumindest eine Kenngröße des empfangenen Funksignals (F, F1 F2) ermittelt sowie aus der ermittelten zumindest einen Kenngröße die Zustandsgröße bestimmt wird, wobei zumindest die Signalstärke als Kenngröße des empfangenen Funksignals (F, F1, F2) ermittelt wird.

2. Verfahren nach Anspruch 1,
**dadurch gekennzeichnet, dass** die Zustandsgröße unter Verwendung zumindest eines bekannten Schwellenwertes der zumindest einen Kenngröße und/oder von bekannten, von dem Wert der jeweiligen Zustandsgröße abhängigen Referenzwerten der zumindest einen Kenngröße bestimmt wird.

3. Verfahren nach einem der Anspruch 1 oder 2,
**dadurch gekennzeichnet, dass** von dem Sender (S, S1, S2) ein Funksignal in Form eines zyklischen Präsenzsignals ausgesendet wird.

4. Verfahren nach Anspruch 3,
**dadurch gekennzeichnet, dass** ein Ausfall des Senders (S, S1, S2) empfangsseitig anhand eines Ausbleibens des Präsenzsignals erkannt wird.

5. Verfahren nach einem der vorangehenden Ansprüche,
**dadurch gekennzeichnet, dass** eine den Beladungszustand des Güterwagens (G) angebende Zustandsgröße bestimmt wird.

6. Verfahren nach einem der vorangehenden Ansprüche,
**dadurch gekennzeichnet, dass** eine die Lage eines Objektes, insbesondere die Stellung eines Hebels oder die Position einer Schubstange, angebende Zustandsgröße bestimmt wird.

7. Verfahren nach einem der vorangehenden Ansprüche,
**dadurch gekennzeichnet, dass** eine den Öffnungszustand einer Tür des Güterwagens (G) angebende Zustandsgröße bestimmt wird.

8. Telematikgerät (T) für einen Güterwagen (G) des spurgeführten Verkehrs mit
- einem Empfänger (E) zum Empfangen eines Funksignals (F, F1, F2) und
- einer Einrichtung (EINR)
- zum Ermitteln zumindest einer Kenngröße für das durch den Empfänger (E) empfangene Funksignal (F1, F2, F3) und
- zum Bestimmen einer Zustandsgröße des Güterwagens (G) aus der ermittelten zumindest einen Kenngröße, dardurch gekennzeichnet, daß
- die Einrichtung (EINR) zum Ermitteln zumindest der Signalstärke als Kenngröße des Funksignals (F, F1, F2) ausgebildet ist.

9. Telematikgerät nach Anspruch 8,
**dadurch gekennzeichnet, dass** die Einrichtung (EINR) zum Bestimmen der Zustandsgröße unter Verwendung eines bekannten Schwellenwertes der zumindest einen Kenngröße und/oder von bekannten, von dem Wert der jeweiligen Zustandsgröße abhängigen Referenzwerten der zumindest einen Kenngröße ausgebildet ist.

10. Telematikgerät nach einem der Ansprüche 8 oder 10,
**dadurch gekennzeichnet, dass** die Einrichtung (EINR) zum Bestimmen einer den Beladungszustand des Güterwagens (G) angebenden Zustandsgröße ausgebildet ist.

11. Telematikgerät nach einem der Ansprüche 8 bis 10,
**dadurch gekennzeichnet, dass** die Einrichtung (EINR) zum Bestimmen einer die Lage eines Objektes, insbesondere die Stellung eines Hebels oder die Position einer Schubstange, angebenden Zustandsgröße ausgebildet ist.

12. Telematikgerät nach einem der Ansprüche 8 bis 11,
**dadurch gekennzeichnet, dass** die Einrichtung (EINR) zum Bestimmen einer den Öffnungszustand einer Tür des Güterwagens (G) angebenden Zustandsgröße ausgebildet ist.

13. Telematikgerät nach einem der Ansprüche 8 bis 12,
**dadurch gekennzeichnet, dass** das Telematikgerät (T) zum Verarbeiten von Funksignalen (F1, F2) ausgebildet ist, die von unterschiedlichen Sendern (S1, S2) empfangen werden.

14. Güterwagen (G) des spurgeführten Verkehrs mit einem Telematikgerät (T) nach einem der Ansprüche 8 bis 13.

15. Güterwagen nach Anspruch 14,
**dadurch gekennzeichnet, dass** der Güterwagen (G) zumindest einen Sender (S, S1, S2) zum Aussenden des Funksignals (F, F1, F2) aufweist.

16. Güterwagen nach Anspruch 14 oder 15,
**dadurch gekennzeichnet, dass** der Sender (S, S1, S2) zum Aussenden eines Funksignals (F, F1, F2) in Form eines zyklischen Präsenzsignals ausgebildet ist.

17. Güterwagen nach einem der Ansprüche 14 bis 16,
**dadurch gekennzeichnet, dass** die Einrichtung zum Erkennen eines Ausfalls des Senders (S, S1, S2) anhand eines Ausbleibens des Präsenzsignals ausgebildet ist.

18. Güterwagen nach einem der Ansprüche 14 bis 17,
**dadurch gekennzeichnet, dass** der Güterwagen (G) ein Dämpfungselement aufweist, das derart angeordnet ist, dass unterschiedliche Lagen eines Objektes, insbesondere unterschiedliche Stellungen eines Hebels oder unterschiedliche Positionen einer Schubstange, zu unterscheidbaren Werten der zumindest einen Kenngröße führen.

19. Güterwagen nach einem der Ansprüche 14 bis 18,
**dadurch gekennzeichnet, dass** der Sender (S, S1, S2) derart an oder in dem Güterwagen (G) angebracht ist, dass eine den Beladungszustand des Güterwagens (G) angebende Zustandsgröße bestimmbar ist.

20. Güterwagen nach einem der Ansprüche 14 bis 19,
**dadurch gekennzeichnet, dass** der Sender (S, S1, S2) derart an oder in dem Güterwagen (G) angebracht ist, dass eine die Lage eines Objektes, insbesondere die Stellung eines Hebels oder die Position einer Schubstange, angebende Zustandsgröße bestimmbar ist.

21. Güterwagen nach einem der Ansprüche 14 bis 20,
**dadurch gekennzeichnet, dass** der Güterwagen (G) derart ausgeführt ist, dass das Telematikgerät (T) in einem Fehlerfall einen sicherheitskritischen Wert der Zustandsgröße bestimmt beziehungsweise annimmt.

## Claims

1. Method for determining a state variable of a goods vehicle (G) in track-guided traffic, in which
- a radio signal (F, F1 F2) is emitted by a transmitter (S, S1 S2) which is mounted in or on the goods vehicle (G),
- the radio signal (F, F1 F2) is received by a receiver (E) which is a component of a telematics device (T) of the goods vehicle (G), and
- at least one characteristic variable of the received radio signal (F, F1 F2) is determined, and the state variable is determined from the determined at least one characteristic variable, wherein at least the signal strength is determined as a characteristic variable of the received radio signal (F, F1, F2).

2. Method according to Claim 1,
**characterized in that**
the state variable is determined using at least one known threshold value of the at least one characteristic variable and/or of known reference values of the at least one characteristic variable, which reference values are dependent on the value of the respective state variable.

3. Method according to one of Claims 1 and 2,
**characterized in that**
a radio signal in the form of a cyclical presence signal is emitted by the transmitter (S, S1 S2).

4. Method according to Claim 3,
**characterized in that**
an outage of the transmitter (S, S1 S2) is detected at the reception end on the basis of a failure of the presence signal to occur.

5. Method according to one of the preceding claims,
**characterized in that**
a state variable which indicates the load state of the goods vehicle (G) is determined.

6. Method according to one of the preceding claims, **characterized in that**
a state variable which indicates the position of an object, in particular the setting of a lever or the position of a push rod, is determined.

7. Method according to one of the preceding claims,
**characterized in that**
a state variable which indicates an open state of a door of the goods vehicle (G) is determined.

8. Telematics device (T) for a goods vehicle (G) in track-guided traffic, having
- a receiver (E) for receiving a radio signal (F, F1 F2) and
- a device (EINR)
- for determining at least one characteristic variable for the radio signal (F1, F2, F3) which is received by the receiver (E), and
- for determining a state variable of the goods vehicle (G) from the determined at least one characteristic variable, **characterized in that**
- the device (EINR) is designed to determine at least the signal strength as a characteristic variable of the radio signal (F, F1 F2).

9. Telematics device according to Claim 8,
**characterized in that**
the device (EINR) is designed to determine the state variable by using a known threshold value of the at least one characteristic variable and/or known reference values of the at least one characteristic variable, which reference values are dependent on the value of the respective state variable.

10. Telematics device according to one of Claims 8 and 10,
**characterized in that**
the device (EINR) is designed to determine a state variable which indicates the load state of the goods vehicle (G).

11. Telematics device according to one of Claims 8 to 10,
**characterized in that**
the device (EINR) is designed to determine a state variable which indicates the position of an object, in particular the setting of a lever or the position of a push rod.

12. Telematics device according to one of Claims 8 to 11,
**characterized in that**
the device (EINR) is designed to determine a state variable which indicates the open state of a door of the goods vehicle (G).

13. Telematics device according to one of Claims 8 to 12,
**characterized in that**
the telematics device (T) is designed to process radio signals (F1, F2) which are received from different transmitters (S1, S2).

14. Goods vehicle (G) in track-guided traffic having a telematics device (T) according to one of Claims 8 to 13.

15. Goods vehicle according to Claim 14,
**characterized in that**
the goods vehicle (G) has at least one transmitter (S, S1 S2) for emitting the radio signal (F, F1, F2).

16. Goods vehicle according to Claim 14 or 15,
**characterized in that**
the transmitter (S, S1, S2) is designed to emit a radio signal (F, F1, F2) in the form of a cyclical presence signal.

17. Goods vehicle according to one of Claims 14 to 16,
**characterized in that**
the device is designed to detect an outage of the transmitter (S, S1, S2) on the basis of a failure of the presence signal to occur.

18. Goods vehicle according to one of Claims 14 to 17,
**characterized in that**
the goods vehicle (G) has a damping element which is arranged in such a way that different positions of an object, in particular different settings of a lever or different positions of a push rod, give rise to values of the at least one characteristic variable which can be differentiated.

19. Goods vehicle according to one of Claims 14 to 18,
**characterized in that**
the transmitter (S, S1, S2) is mounted on or in the goods vehicle (G) in such a way that a state variable which indicates the load state of the goods vehicle (G) can be determined.

20. Goods vehicle according to one of Claims 14 to 19,
**characterized in that**
the transmitter (S, S1, S2) is mounted on or in the goods vehicle (G) in such a way that a state variable which indicates the position of an object, in particular the setting of a lever or the position of a push rod, can be determined.

21. Goods vehicle according to one of Claims 14 to 20,
**characterized in that**
the goods vehicle (G) is embodied in such a way that in the event of a fault the telematics device (T) determines or assumes a safety-critical value of the state variable.

## Revendications

1. Procédé de détermination d'une grandeur d'état d'un wagon (G) de marchandises du trafic guidé, dans lequel
- on émet un signal (F, F1, F2) radio par un émetteur (S, S1, S2) mis dans ou sur le wagon (G) de marchandises,
- on reçoit le signal (F, F1, F2) radio par un récepteur (E) qui fait partie d'un appareil (T) de télématique du wagon (G) de marchandises, et
- on détermine au moins une grandeur caractéristique du signal (F, F1, F2) radio reçu et on détermine la grandeur d'état à partir de la au moins une grandeur caractéristique déterminée, au moins l'intensité du signal étant déterminée comme grandeur caractéristique du signal (F, F1, F2) radio reçu.

2. Procédé suivant la revendication 1,
**caractérisé en ce que**
on détermine la grandeur d'état en utilisant au moins une valeur de seuil connue de la au moins une grandeur caractéristique et/ou de valeurs de référence, de la au moins une grandeur caractéristique connue, dépendant de la valeur de la grandeur d'état respective.

3. Procédé suivant l'une des revendications 1 ou 2,
**caractérisé en ce que**
on émet par l'émetteur (S, S1, S2) un signal radio sous la forme d'un signal de présence cyclique.

4. Procédé suivant la revendication 3,
**caractérisé en ce que**
on détecte une panne de l'émetteur (S, S1, S2) du côté de la réception au moyen d'une absence du signal de présence.

5. Procédé suivant l'une des revendications précédentes,
**caractérisé en ce que**
on détermine une grandeur d'état indiquant l'état de chargement du wagon (G) de marchandises.

6. Procédé suivant l'une des revendications précédentes,
**caractérisé en ce que**
on détermine une grandeur d'état indiquant la position d'un objet, notamment la position d'un levier ou la position d'une bielle.

7. Procédé suivant l'une des revendications précédentes,
**caractérisé en ce que**
on détermine une grandeur d'état indiquant l'état d'ouverture d'une porte du wagon (G) de marchandises.

8. Appareil (T) de télématique pour un wagon (G) de marchandises du trafic guidé, comprenant
- un récepteur (E) de réception d'un signal (F, F1, F2) radio et
- un dispositif (EINR)
- de détermination d'au moins une grandeur caractéristique du signal (F1, F2, F3) radio reçu par le récepteur (E) et
- de détermination d'une grandeur d'état du wagon (G) de marchandises à partir de la au moins une grandeur caractéristique déterminée, **caractérisé en ce que**
- le dispositif (EINR) de détermination est constitué pour déterminer au moins l'intensité du signal comme grandeur caractéristique du signal (F, F1, F2) radio.

9. Appareil de télématique suivant la revendication 8,
**caractérisé en ce que**
le dispositif (EINR) est constitué pour la détermination de la grandeur d'état en utilisant au moins une valeur de seuil connue de la au moins une grandeur caractéristique et/ou de valeurs de référence, de la au moins une grandeur caractéristique connue, dépendant de la valeur de la grandeur d'état respective.

10. Appareil de télématique suivant l'une des revendications 8 ou 9,
**caractérisé en ce que**
le dispositif (EINR) est constitué pour la détermination d'une grandeur d'état indiquant l'état de chargement du wagon (G) de marchandises.

11. Appareil de télématique suivant l'une des revendications 8 à 10,
**caractérisé en ce que**
le dispositif (EINR) est constitué pour la détermination d'une grandeur d'état indiquant la position d'un objet, notamment la position d'un levier ou de la position d'une bielle.

12. Appareil de télématique suivant l'une des revendications 8 à 11,
**caractérisé en ce que**
le dispositif (EINR) est constitué pour la détermination d'une grandeur d'état indiquant l'état d'ouverture d'une porte du wagon (G) de marchandises.

13. Appareil de télématique suivant l'une des revendications 8 à 12,
**caractérisé en ce que**,
l'appareil (T) de télématique est constitué pour le traitement de signaux (F1, F2) radio qui sont reçus d'émetteurs (S1, S2) différents.

14. Wagon (G) de marchandises du trafic guidé ayant un appareil (T) de télématique suivant l'une des revendications 8 à 13.

15. Wagon de marchandises suivant la revendication 14,
**caractérisé en ce que**
le wagon (G) de marchandises a au moins un émetteur (S, S1, S2) pour l'émission du signal (F, F1, F2) radio.

16. Wagon de marchandises suivant la revendication 14 ou 15,
**caractérisé en ce que**
l'émetteur (S, S1, S2) est constitué pour l'émission d'un signal (F, F1, F2) radio sous la forme d'un signal de présence cyclique.

17. Wagon de marchandises suivant l'une des revendications 14 à 16,
**caractérisé en ce que**
le dispositif est constitué pour la détection d'une panne de l'émetteur (S, S1, S2) au moyen d'une absence du signal de présence.

18. Wagon de marchandises suivant l'une des revendications 14 à 17,
**caractérisé en ce que**
le wagon (G) de marchandises comporte un élément d'amortissement monté de manière à ce que des positions différentes d'un objet, notamment des positions différentes d'un levier ou des positions différentes d'une bielle, donnent des valeurs pouvant être distinguées de la au moins une grandeur caractéristique.

19. Wagon de marchandises suivant l'une des revendications 14 à 18,
**caractérisé en ce que**
l'émetteur (S, S1, S2) est mis sur ou dans le wagon (G) de marchandises de manière à pouvoir déterminer une grandeur d'état indiquant l'état de chargement du wagon (G) de marchandises.

20. Wagon de marchandises suivant l'une des revendications 14 à 19
**caractérisé en ce que**
l'émetteur (S, S1, S2) est mis sur ou dans le wagon (G) de marchandises de manière à pouvoir déterminer une grandeur d'état indiquant la position d'un objet, notamment la position d'un levier ou la position d'une bielle.

21. Wagon de marchandises suivant l'une des revendications 14 à 20,
**caractérisé en ce que**
le wagon (G) de marchandises est réalisé de manière à ce que l'appareil (T) de télématique détermine ou prenne, en cas de défaillance, une valeur critique, du point de vue de la sécurité, d'une grandeur d'état.
